# FASCICULE DE BREVET EUROPEEN

(11) **EP 3 263 826 B1**
(45) Date de publication et mention de la délivrance du brevet: **06.02.2019**
(21) Numéro de dépôt: 17178860.7
(22) Date de dépôt: 29.06.2017
(51) Int. Cl.: E06B 9/34

(54) **VOLET ROULANT À LAMES ORIENTABLES**
ROLLLADEN MIT VERSTELLBAREN LAMELLEN
ROLLER SHUTTER WITH ADJUSTABLE SLATS

(30) Priorité: 29.06.2016 FR 1656114
(43) Date de publication de la demande: 03.01.2018
(73) Titulaire: AXIOM, 07340 Peaugres (FR)
(72) Inventeur: JARDINIER, Serge, 07340 PEAUGRES (FR)
(74) Mandataire: Thibault, Jean-Marc

(56) Documents cités:
- EP-A2- 2 398 993
- US-A- 3 642 050

## Description

La présente invention concerne le domaine technique des volets roulants à lames destinés à assurer l'occultation d'une baie au sens général mais elle vise plus précisément les volets roulants comportant des lames à caractère orientable.

D'une manière générale, un volet roulant comporte une série de lames ou de lattes horizontales articulées entre elles pour former un rideau d'occultation guidé en coulissement dans des glissières verticales. Ce rideau est entraîné par un tambour d'entraînement, en coulissement vertical descendant jusqu'à une butée basse pour occuper une position d'occultation complète et en coulissement vertical ascendant pour occuper une position d'ouverture partielle ou complète dans laquelle les lames sont enroulées autour du tambour.

La fonction première de ce volet roulant est d'obturer une baie afin de protéger de la lumière extérieure et contre les effractions. Cependant, il est apparu le besoin supplémentaire d'aérer les pièces occultées. A cet effet, l'art antérieur a proposé de réaliser des fentes dans les lames permettant une aération et une modulation de la lumière entrante. Cette solution ne donne pas satisfaction en pratique car elle ne permet pas une aération suffisante.

Pour assurer cette double fonction de protection et d'aération, le brevet européen 2 398 993 propose de réaliser un rideau comportant des lames orientables comportant chacune un support et une aile orientable montée pivotante sur la partie supérieure du support selon un premier pivot et sur la partie inférieure de la lame supérieure successive selon un deuxième pivot de sorte que l'aile est apte à occuper une position ajourée ou une position fermée. En l'absence d'efforts sur ces lames, les lames orientables occupent la position fermée en raison de la gravité.

Ainsi, lorsque le tambour d'entraînement est commandé en rotation par une commande agissant pour assurer le coulissement descendant du rideau pour l'amener jusqu'à une butée basse, les ailes orientables des lames sont en position fermée. Lorsque ce coulissement descendant est poursuivi après la mise en butée de la lame inférieure, les ailes orientables des lames, à partir de la lame la plus basse, viennent successivement occuper leur position ajourée. Il est ainsi possible de placer à volonté les ailes en position ajourée à partir du bas du rideau jusqu'à une hauteur choisie en fonction du degré de coulissement réalisé. Si cette solution permet d'obtenir une aération convenable et une modulation de la lumière entrante, cette solution nécessite le recours à une lame inférieure de hauteur réglable pour s'ajuster aux tolérances de montage tout en assurant la fonction de butée pour l'ouverture des ailes des lames. Par ailleurs, la fonction de sécurité anti effraction n'est plus assurée par un tel rideau. Enfin, l'ouverture obligatoire des ailes à partir des lames inférieures entraîne un risque d'entrée des animaux rampants.

La présente invention vise à remédier aux inconvénients de l'art antérieur en proposant un nouveau volet roulant à lames orientables présentant une conception simple et apte à assurer une protection efficace tout en permettant une aération efficace et une modulation à volonté de la lumière entrante.

Pour atteindre de tels objectifs, le volet roulant conforme à l'invention comporte une série de lames superposées articulées entre elles pour former un rideau d'occultation guidé en coulissement dans des glissières verticales et entraîné par un tambour d'entraînement, en coulissement vertical descendant jusqu'à une butée basse pour occuper une position d'occultation complète et en coulissement vertical ascendant pour occuper une position d'ouverture, ce rideau comportant au moins une lame orientable comportant un support et une aile orientable montée pivotante sur la partie supérieure du support selon un premier pivot et sur la partie inférieure de la lame supérieure successive selon un deuxième pivot de sorte que l'aile est apte à occuper une position ajourée ou une position fermée. Selon l'invention, le premier pivot et le deuxième pivot sont agencés de manière que d'une part, en l'absence d'un effort exercé par la lame supérieure sur l'aile, l'effet du poids du rideau exercé sur la partie inférieure du support, amène le premier pivot et le deuxième pivot à occuper une position sensiblement superposée de sorte que l'aile occupe sa position ajourée, et que d'autre part, l'application d'un effort de poussée par la lame supérieure sur l'aile entraîne un décalage latéral entre le premier pivot et le deuxième pivot de sorte que cette aile occupe sa position fermée.

Le volet roulant conforme à l'invention comporte entre outre en combinaison l'une et/ou l'autre des caractéristiques additionnelles suivantes :
- le rideau comporte des lames fixes et au moins une première série de lames orientables consécutives ;
- l'aile orientable comporte pour définir le premier pivot, un premier crochet et un deuxième crochet arrondis selon des sens opposés, le premier crochet s'engageant dans un évidement formé par un crochet porté par le support alors que le deuxième crochet s'étend autour du côté extérieur du crochet porté par le support ;
- l'aile orientable comporte pour définir le deuxième pivot, un troisième crochet arrondi selon un sens opposé au deuxième crochet et coopérant avec un crochet porté par la partie inférieure du support et arrondi selon un sens opposé à ce troisième crochet ;
- le support de chaque lame orientable comporte un profilé inférieur à partir duquel s'élèvent au moins deux bras latéraux définissant à leurs parties supérieures, le premier pivot d'articulation pour l'aile orientable positionnée entre ses deux bras, l'aile orientable coopérant avec le profilé inférieur de la lame supérieure selon le deuxième pivot ;
- le profilé inférieur comporte une gorge pour le montage d'une nervure portée par les bras latéraux, chaque bras latéral étant fixé à chacune des extrémités du profilé inférieur, par un élément de fixation et de guidage monté dans les glissières verticales ;
- le profilé inférieur comporte une gorge pour le montage d'une nervure portée par un bras intermédiaire monté entre les deux bras latéraux ;
- l'aile orientable est pourvue latéralement d'embouts de finition munis d'un prolongement de montage sur les bras latéraux ;
- le tambour d'entraînement est commandé en rotation par une commande agissant pour assurer le coulissement descendant du rideau pour l'amener jusqu'à la butée basse et à continuer le coulissement descendant jusqu'à amener successivement à partir de la lame inférieure, les ailes orientables des lames à occuper leur position fermée ;
- le tambour d'entraînement est commandé en rotation par une commande agissant pour assurer le coulissement ascendant du rideau sur une course limitée afin d'amener successivement à partir de la lame orientable supérieure et pour un nombre déterminé de lames orientables suivantes, les ailes orientables des lames à occuper leur position ouverte.

Diverses autres caractéristiques ressortent de la description faite ci-dessous en référence aux dessins annexés qui montrent, à titre d'exemples non limitatifs, des formes de réalisation de l'objet de l'invention.
La **Figure 1** est une vue en perspective d'un exemple de réalisation d'un volet roulant conforme à l'invention, avec des lames orientables placées en position ajourée.
La **Figure 2** est une vue en perspective d'un volet roulant conforme à l'invention, montrant, par rapport à la **Fig. 1****,** l'évolution des lames orientables placées en position ajourée.
La **Figure 3** est une vue en perspective éclatée d'un exemple préféré de réalisation d'une lame orientable conforme à l'invention.
La **Figure 4** est une vue en perspective montrant une lame orientable en cours de montage.
La **Figure 5** est une vue en élévation d'une aile orientable conforme à l'invention.
Les **Figures 6** et **7** sont des vues en élévation du rideau dont les ailes orientables occupent respectivement la position ajourée et la position fermée.
La **Figure 8** est une vue analogue à la **Fig. 1** et montrant des lames de grande longueur.

L'objet de l'invention concerne un volet roulant **1** comportant une série de lames horizontales **2f, 2o** articulées entre elles pour former un rideau d'occultation **3** guidé en coulissement dans des glissières verticales **4** représentées uniquement à titre d'illustration par des traits discontinus. Ce rideau d'occultation **3** est entraîné par un tambour d'entraînement **5** représenté également uniquement à titre d'illustration par son axe de rotation. Ce tambour **5** entraîne le rideau **3** en coulissement vertical descendant jusqu'à une butée basse **B** pour occuper une position d'occultation complète et en coulissement vertical ascendant pour occuper une position d'ouverture. Ce tambour **5** est entraîné en rotation à l'aide d'une commande manuelle ou motorisée pour assurer le coulissement ascendant et descendant du rideau d'occultation **3.** Le tambour **5** et les glissières **4** ne sont pas décrits plus précisément car ils sont bien connus de l'homme du métier.

Ce rideau d'occultation **3** comporte au moins une lame orientable **2o** et dans l'exemple illustré aux **Fig. 1** et **2****,** une série de lames orientables **2o** consécutives et des lames fixes **2f.** Chaque lame orientable **2o** comporte au moins une fenêtre **8** d'aération et de passage de la lumière. Bien entendu, les lames orientables **2o** peuvent être réparties le long du rideau de toute manière appropriée et leur nombre est choisi à volonté en fonction du niveau de modulation souhaité pour l'air et la lumière. Typiquement, le rideau **3** peut comporter une seule série de lames orientables **2o** consécutives ou plusieurs séries consécutives de lames orientables **2o**, ces séries de lames orientables consécutives étant séparées par une ou plusieurs lames fixes **2f.**

Tel que cela ressort plus précisément des **Fig. 3****,** **6** et **7****,** chaque lame orientable **2o** comporte un support **9** et une aile orientable **10** montée pivotante sur la partie supérieure du support **9** selon un premier pivot **11** et sur la partie inférieure **12** de la lame supérieure successive selon un deuxième pivot **13.** Chaque aile orientable **10** est donc apte à occuper une position ajourée pour laquelle la fenêtre **8** est ouverte (**Fig. 6**) ou une position fermée pour laquelle la fenêtre **8** est obturée (**Fig. 7**). Ce premier pivot **11** et ce deuxième pivot **13** sont écartés l'un de l'autre d'une mesure déterminée. Au cours du coulissement du rideau, la position relative entre ces pivots **11, 13** change à la manière d'un levier agissant pour assurer la rotation de l'aile orientable **10.**

Conformément à l'invention, le premier pivot **11** et le deuxième pivot **13** sont agencés de manière que d'une part, en l'absence d'un effort exercé par la lame supérieure sur l'aile orientable **10,** l'effet du poids P du rideau exercé sur la partie inférieure du support **9** de cette aile orientable, amène le premier pivot **11** et le deuxième pivot **13** à occuper une position sensiblement superposée de sorte que l'aile occupe sa position ajourée, et que d'autre part, l'application d'un effort de poussée M par la lame supérieure sur l'aile orientable **10** entraîne un décalage latéral d entre le premier pivot **11** et le deuxième pivot **13** de sorte que cette aile orientable **10** occupe sa position fermée. Comme cela sera mieux compris dans la suite de la description, l'aile orientable **10** occupe sa position ajourée par le poids du rideau situé en dessous de ladite lame tandis que l'aile orientable **10** occupe sa position fermée sous l'effet d'un effort de poussée exercé par la lame supérieure à cette lame et venant du tambour d'entraînement **5.**

Tel que cela ressort plus précisément des figures **4** à **7****,** l'aile orientable **10** comporte pour définir le premier pivot **11,** un premier crochet **14** et un deuxième crochet **15** arrondis selon des sens opposés. Le premier crochet **14** s'engage dans un évidement **16** formé par un crochet **17** porté par la partie supérieure du support **9** et engagé à l'intérieur du deuxième crochet **14.** Le deuxième crochet **15** s'étend autour du côté extérieur du crochet **17** porté par le support **9.** Lors de la rotation de l'aile orientable **10**, le premier crochet **14** est en appui à l'intérieur du crochet **17** du support **9.**

L'aile orientable **10** comporte pour définir le deuxième pivot **13,** un troisième crochet **19** arrondi selon un sens opposé au deuxième crochet **15.** Ce troisième crochet **19** coopère avec un crochet **21** porté par la partie inférieure du support **9** appartenant à la lame supérieure voisine. Ce crochet **21** porté par la partie inférieure du support **9** de la lame supérieure est arrondi selon un sens opposé au troisième crochet **19.** L'application d'un effort de poussée M par la lame supérieure sur l'aile orientable **10** entraîne un déplacement du deuxième pivot **13,** vers le bas et un écartement latéral par rapport au premier pivot **11** provoquant le pivotement de l'aile orientable **10** afin d'occuper sa position fermée. Ainsi, en position fermée de l'aile orientable **10,** la distance d prise horizontalement entre le premier pivot **11** et le deuxième pivot **13** est maximale tandis qu'en position ajourée de l'aile orientable **10,** la distance d est pratiquement nulle puisque les pivots **11, 13** sont pratiquement alignés verticalement.

Selon une caractéristique avantageuse de réalisation, le support **9** de chaque lame orientable **2o** comporte un profilé inférieur **23** à partir duquel s'élèvent au moins deux bras latéraux **24** pourvus à leurs parties supérieures des crochets **17.** Dans l'exemple de réalisation illustré sur les dessins, le profilé inférieur **23** comporte une gorge **25** ouverte vers le haut et débouchant aux extrémités du profilé inférieur pour le montage des bras latéraux **24.** Chaque bras latéral **22** est réalisé par une plaquette pourvue à sa partie inférieure, d'une nervure **26** d'insertion à l'intérieur de la gorge **25** du profilé inférieur **23.**

Chaque bras latéral **24** est fixé pour être positionné à chacune des extrémités du profilé inférieur, par un élément **28** de fixation et de guidage monté dans les glissières verticales **4.** Les éléments **28** sont fixés sur les extrémités du profilé inférieur **23** et comporte chacun un trou **29** de passage pour une vis venant s'ancrer dans la nervure **26** du bras latéral **24.** Ces éléments **28** qui s'étendent ainsi en saillie de part et d'autre de la lame orientable, sont aménagés pour assurer le guidage en coulissement du rideau dans les glissières verticales **4.**

Les bras latéraux **24** sont écartés entre eux d'une distance plus ou moins grande délimitant la largeur de la fenêtre **8.** L'aile orientable **10** est montée articulée sur ces bras latéraux **24** pour s'étendre entre eux et permettre, par son panneau principal **10a,** de fermer cette fenêtre **8** lorsque l'aile orientable est en position fermée. Les bras latéraux **24** sont pourvus à leurs extrémités supérieures opposées de celles pourvues des nervures **26,** des crochets **17** coopérant avec l'aile orientable **10** pour définir le premier pivot **11.** Avantageusement, l'aile orientable **10** comporte à sa partie inférieure, une rainure **31** d'insertion pour un joint d'étanchéité destiné, en position fermée de l'aile, à coopérer avec le profilé inférieur **23** (**Fig. 5**).

Comme déjà expliqué, l'aile orientable **10** comporte à partir de sa face interne dirigée en direction du support **9,** le premier crochet **14** et le deuxième crochet **15.** Selon une variante avantageuse de réalisation, ces crochets **14, 15** s'étendent selon toute la longueur de l'aile mais coopèrent avec le crochet **17** des bras latéraux **24** uniquement dans les zones d'extrémités de l'aile orientable.

Selon une caractéristique avantageuse de réalisation, l'aile orientable **10** est un profilé dont le panneau principal se présente sous la forme d'un caisson. Avantageusement, l'aile orientable **10** est pourvue latéralement d'embouts **32** de finition ou de fermeture du caisson du panneau principal **10a**, fixés par des vis dans l'aile orientable **10**. Avantageusement, ces embouts **32** sont munis à leur partie supérieure, d'une extension latérale **33** destinée à être montée sur les bras latéraux et en particulier sur le crochet **17.** Une telle disposition permet le montage articulée de l'aile orientable **10** sur le support tout en utilisant pratiquement toute la longueur de l'aile orientable pour fermer la fenêtre **8.**

Il est à noter que dans le cas de la réalisation d'une fenêtre **8** de grande longueur, la gorge **25** du profilé inférieur est apte à recevoir un ou plusieurs bras intermédiaires **34** montés entre les deux bras latéraux **24** permettant de maintenir la rigidité de la lame orientable (**Fig. 8**).

Comme déjà expliqué, l'aile orientable **10** comporte à partir de sa face externe dirigée à l'opposé du support **9,** le troisième crochet **19** qui s'étend de préférence selon toute la longueur de l'aile orientable **10**. Ce troisième crochet **19** coopère avec le crochet **21** aménagé à la partie inférieure du profilé inférieur **23** et sur toute sa longueur, définissant ainsi le deuxième pivot **13.**

Il est à noter que ce deuxième pivot **13** constitue l'articulation entre une lame orientable et une lame supérieure consécutive de type orientable ou fixe. En effet, dans le cas où la lame supérieure voisine à une lame orientable est fixe alors la lame supérieure fixe **2f** comporte aussi un profilé inférieur **23** muni d'un crochet **21** (**Fig. 6 et 7**). La gorge **25** de ce profilé inférieur **23** est destiné à coopérer avec un crochet d'articulation **35** porté par la partie inférieure de la lame supérieure fixe.

Dans le même sens, dans le cas où la lame inférieure voisine à une lame orientable est fixe alors la lame inférieure fixe **2f** comporte dans sa partie supérieure, un crochet supérieur **19'** analogue au troisième crochet **19** et adapté pour coopérer avec le crochet **21** du profilé inférieur **23.** Ce crochet supérieur **19'** d'une lame fixe **2f** et le troisième crochet **19** présentent des arrondis de sens contraire. Lorsque cette lame fixe est articulée avec une lame fixe inférieure, alors cette lame fixe comporte dans sa partie inférieure, un crochet inférieur **21'** analogue au crochet **21** du profilé inférieur **23** et destiné à coopérer avec un crochet supérieur **19'** de lame fixe inférieure. Ce crochet inférieur **21'** et le crochet supérieur **19**' présentent des arrondis de sens contraire. Il est ainsi réalisé un rideau **3** comportant des lames superposées fixes ou orientables, articulées successivement entre-elles.

Le fonctionnement du volet roulant conforme à l'invention découle directement de la description qui précède.

A partir d'une position entièrement enroulée du rideau autour du tambour **5,** le tambour d'entraînement **5** est commandé en rotation par la commande agissant pour assurer le coulissement descendant du rideau pour l'amener jusqu'à la butée basse **B.** Dès qu'une lame orientable **2o** quitte le tambour c'est à dire qu'elle se retrouve en position suspendue, alors l'aile orientable **10** de cette lame vient occuper sa position ajourée en raison de l'application sur le support **9** de ladite lame orientable, du poids P de la partie du rideau située jusqu'à l'extrémité inférieure du rideau. Il doit être compris que lors du coulissement descendant du rideau, les ailes orientables **10** s'ouvrent successivement en sortie du tambour d'enroulement **5** et restent en position ajourée tant qu'elles sont soumises uniquement à la gravité.

Lorsque la lame d'extrémité inférieure arrive sur la butée basse **B,** la poursuite du coulissement descendant du rideau **3** conduit à amener successivement à partir de la lame inférieure, les ailes orientables **10** des lames à occuper leur position fermée. En effet, l'aile orientable **10** d'une lame orientable reçoit un effort de poussée F par la lame supérieure de sorte que l'aile orientable vient occuper sa position fermée. Ainsi, les lames orientables **2o** se ferment successivement en partant du bas du rideau et en remontant vers le haut du rideau. Lorsque toutes les lames orientables **2o** sont en position fermée, le tambour **5** est arrêté et le rideau **3** est dans une position d'occultation totale.

Pour permettre d'ouvrir les fenêtres **8** d'aération et de passage de la lumière, le tambour d'entraînement **5** est commandé en rotation par la commande pour assurer le coulissement ascendant du rideau **3** sur une course limitée afin d'amener successivement à partir de la lame orientable supérieure et pour un nombre déterminé de lames orientables suivantes, les ailes orientables **10** des lames à occuper leur position ouverte. En effet, l'enroulement du rideau autour du tambour **5** conduit à la suppression de l'effort exercé par la lame supérieure voisine à la lame orientable située la plus haute ou la plus proche du tambour **5.** Ainsi, les lames orientables **2o** s'ouvrent successivement à partir du haut du rideau en direction du bas du rideau. L'arrêt du coulissement permet de moduler le nombre de lames orientables placées en position ajourée.

## Revendications

1. Volet roulant comportant une série de lames superposées (**2f**, **2o**) articulées entre elles pour former un rideau d'occultation (**3**) guidé en coulissement dans des glissières verticales (**4**) et entraîné par un tambour d'entraînement (**5**), en coulissement vertical descendant jusqu'à une butée basse (**B**) pour occuper une position d'occultation complète et en coulissement vertical ascendant pour occuper une position d'ouverture, ce rideau comportant au moins une lame orientable (**2o**) comportant un support (**9**) et une aile orientable (**10**) montée pivotante sur la partie supérieure du support selon un premier pivot (**11**) et sur la partie inférieure de la lame supérieure successive selon un deuxième pivot (**13**) de sorte que l'aile est apte à occuper une position ajourée ou une position fermée, **caractérisé en ce que** l'aile orientable (**10**) comporte pour définir le premier pivot (**11**), un premier crochet (**14**) et un deuxième crochet (**15**) arrondis selon des sens opposés, le premier crochet **(14)** s'engageant dans un évidement (**16**) formé par un crochet (**17**) porté par le support (**9**) alors que le deuxième crochet (**15**) s'étend autour du côté extérieur du crochet (**17**) porté par le support et **en ce que** l'aile orientable (**10**) comporte pour définir le deuxième pivot (**13**), un troisième crochet (**19**) arrondi selon un sens opposé au deuxième crochet (**15**) et coopérant avec un crochet (**21**) porté par la partie inférieure du support (**9**) et arrondi selon un sens opposé à ce troisième crochet, le premier pivot (**11**) et le deuxième pivot (**13**) étant agencés de manière que d'une part, en l'absence d'un effort exercé par la lame supérieure sur l'aile (**10**), l'effet du poids du rideau exercé sur la partie inférieure du support (**9**), amène le premier pivot (**11**) et le deuxième pivot (**13**) à occuper une position sensiblement superposée de sorte que l'aile (**10**) occupe sa position ajourée, et que d'autre part, l'application d'un effort de poussée par la lame supérieure sur l'aile (**10**) entraîne un décalage latéral entre le premier pivot et le deuxième pivot de sorte que cette aile occupe sa position fermée.

2. Volet roulant selon la revendication 1, **caractérisé en ce que** le rideau (**3**) comporte des lames fixes (**2f**) et au moins une première série de lames orientables consécutives (**2o**).

3. Volet roulant selon l'une des revendications 1 à 2, **caractérisé en ce que** le support (**9**) de chaque lame orientable comporte un profilé inférieur (**23**) à partir duquel s'élèvent au moins deux bras latéraux (**24**) définissant à leurs parties supérieures, le premier pivot d'articulation (**11**) pour l'aile orientable (**10**) positionnée entre ses deux bras, l'aile orientable (**10**) coopérant avec le profilé inférieur (**23**) de la lame supérieure selon le deuxième pivot (**13**).

4. Volet roulant selon la revendication 3, **caractérisé en ce que** le profilé inférieur (**23**) comporte une gorge (**25**) pour le montage d'une nervure (**26**) portée par les bras latéraux (**24**), chaque bras latéral (**24**) étant fixé à chacune des extrémités du profilé inférieur (**23**), par un élément de fixation et de guidage (**28**) monté dans les glissières verticales.

5. Volet roulant selon la revendication 4, **caractérisé en ce que** le profilé inférieur (**23**) comporte une gorge (**25**) pour le montage d'une nervure portée par un bras intermédiaire (**34**) monté entre les deux bras latéraux.

6. Volet roulant selon l'une des revendications 3 à 5, **caractérisé en ce que** l'aile orientable (**10**) est pourvue latéralement d'embouts de finition (**32**) munis d'un prolongement (**33**) de montage sur les bras latéraux.

7. Volet roulant selon l'une des revendications précédentes caractérisé en ce le tambour d'entraînement (**5**) est commandé en rotation par une commande agissant pour assurer le coulissement descendant du rideau (**3**) pour l'amener jusqu'à la butée basse (**B**) et à continuer le coulissement descendant jusqu'à amener successivement à partir de la lame inférieure, les ailes orientables (**10**) des lames à occuper leur position fermée.

8. Volet roulant selon l'une des revendications précédentes, caractérisé en ce le tambour d'entraînement (**5**) est commandé en rotation par une commande agissant pour assurer le coulissement ascendant du rideau (**3**) sur une course limitée afin d'amener successivement à partir de la lame orientable supérieure et pour un nombre déterminé de lames orientables suivantes, les ailes orientables (**10**) des lames à occuper leur position ouverte.

## Patentansprüche

1. Rollladen, der eine Reihe von übereinanderliegenden Lamellen (2f, 2o) umfasst, die untereinander gelenkig gelagert sind, um einen Verdunkelungsvorhang (3) zu bilden, der in vertikalen Gleitbahnen (4) gleitend geführt wird und durch eine Antriebstrommel (5) vertikal abwärts gleitend bis zu einem unteren Anschlag (B), um eine vollständige Verdunkelungsposition einzunehmen, und vertikal aufwärts gleitend angetrieben wird, um eine Öffnungsposition einzunehmen, wobei dieser Vorhang mindestens eine verstellbare Lamelle (2o) umfasst, die eine Stütze (9) und einen verstellbaren Flügel (10) umfasst, der auf dem oberen Teil der Stütze gemäß einem ersten Drehgelenk (11) und auf dem unteren Teil der darauf folgenden oberen Lamelle gemäß einem zweiten Drehgelenk (13) drehbar montiert ist, derart, dass der Flügel geeignet ist, eine durchbrochene Position oder eine geschlossene Position einzunehmen, **dadurch gekennzeichnet, dass** der verstellbare Flügel (10) zum Definieren des ersten Drehgelenks (11) einen ersten Haken (14) und einen zweiten Haken (15) umfasst, die in entgegengesetzte Richtungen abgerundet sind, wobei der erste Haken (14) in eine Aussparung (16) eingreift, die durch einen Haken (17) gebildet ist, der durch die Stütze (9) getragen wird, während der zweite Haken (15) sich um die Außenseite des Hakens (17) herum erstreckt, der durch die Stütze getragen wird, und dadurch, dass der verstellbare Flügel (10) zum Definieren des zweiten Drehgelenks (13) einen dritten Haken (19) umfasst, der in eine zu dem zweiten Haken (15) entgegengesetzte Richtung abgerundet ist und mit einem Haken (21) zusammenwirkt, der durch den unteren Teil der Stütze (9) getragen wird und in eine zu diesem dritten Haken entgegengesetzte Richtung abgerundet ist, wobei das erste Drehgelenk (11) und das zweite Drehgelenk (13) derart eingerichtet sind, dass einerseits bei Nichtvorhandensein einer Kraft, die durch die obere Lamelle auf den Flügel (10) ausgeübt wird, die Wirkung des Gewichts des Vorhangs, die auf den unteren Teil der Stütze (9) ausgeübt wird, dazu führt, dass das erste Drehgelenk (11) und das zweite Drehgelenk (13) eine im Wesentlichen übereinanderliegende Position einnehmen, derart dass der Flügel (10) seine durchbrochene Position einnimmt, und dass andererseits die Anwendung einer Schubkraft durch die obere Lamelle auf den Flügel (10) einen seitlichen Versatz zwischen dem ersten Drehgelenk und dem zweiten Drehgelenk zur Folge hat, derart dass dieser Flügel seine geschlossene Position einnimmt.

2. Rollladen nach Anspruch 1, **dadurch gekennzeichnet, dass** der Vorhang (3) feste Lamellen (2f) und mindestens eine erste Reihe von aufeinanderfolgenden verstellbaren Lamellen (2o) umfasst.

3. Rollladen nach einem der Ansprüche 1 bis 2, **dadurch gekennzeichnet, dass** die Stütze (9) von jeder verstellbaren Lamelle ein unteres Profil (23) umfasst, von dem aus sich mindestens zwei seitliche Arme (24) erheben, die an ihren oberen Teilen das erste Drehgelenk (11) für den verstellbaren Flügel (10) definieren, der zwischen seinen zwei Armen positioniert ist, wobei der verstellbare Flügel (10) mit dem unteren Profil (23) der oberen Lamelle gemäß dem zweiten Drehgelenk (13) zusammenwirkt.

4. Rollladen nach Anspruch 3, **dadurch gekennzeichnet, dass** das untere Profil (23) eine Rille (25) für die Montage einer Rippe (26), die durch die seitlichen Arme (24) getragen wird, umfasst, wobei jeder seitliche Arm (24) durch ein Befestigungs- und Führungselement (28), das in den vertikalen Gleitbahnen montiert ist, an jedem der Enden des unteren Profils (23) befestigt ist.

5. Rollladen nach Anspruch 4, **dadurch gekennzeichnet, dass** das untere Profil (23) eine Rille (25) für die Montage einer Rippe umfasst, die durch einen Zwischenarm (34) getragen wird, der zwischen den zwei seitlichen Armen montiert ist.

6. Rollladen nach einem der Ansprüche 3 bis 5, **dadurch gekennzeichnet, dass** der verstellbare Flügel (10) seitlich mit Endstücken (32) versehen ist, die mit einer Verlängerung (33) zur Montage an den seitlichen Armen ausgestattet sind.

7. Rollladen nach einem der vorhergehenden Ansprüche, **dadurch gekennzeichnet, dass** die Antriebstrommel (5) durch eine Steuerung drehbar gesteuert wird, die wirkt, um das Abwärtsgleiten des Vorhangs (3) zu gewährleisten, um ihn bis zu dem unteren Anschlag (B) zu bringen, und das Abwärtsgleiten fortzusetzen, bis die verstellbaren Flügel (10) der Lamellen ausgehend von der unteren Lamelle der Reihe nach dazu gebracht werden, ihre geschlossene Position einnehmen.

8. Rollladen nach einem der vorhergehenden Ansprüche, **dadurch gekennzeichnet, dass** die Antriebstrommel (5) durch eine Steuerung drehbar gesteuert wird, die wirkt, um das Aufwärtsgleiten des Vorhangs (3) über einen begrenzten Weg zu gewährleisten, um die verstellbaren Flügel (10) der Lamellen ausgehend von der oberen verstellbaren Lamelle und für eine bestimmte Anzahl an folgenden verstellbaren Lamellen der Reihe nach dazu zu bringen, ihre offene Position einzunehmen.

## Claims

1. Roller shutter comprising a series of superimposed slats (2f, 20) hinged together to form a blind (3) that is slidably guided in vertical slides (4) and is driven by a drive drum (5) to slide vertically downwards to a bottom stop (B) and occupy a position that excludes the light completely and to slide vertically upwards to occupy an open position, wherein this blind comprises at least one orientable slat (2o) comprising a support (9) and an orientable extension (10) that is mounted on the upper part of the support to pivot about a first pivot (11) and is mounted on the lower part of the successive upper slat to pivot about a second pivot (13) so that the extension may occupy a partially open position or a closed position, **characterized in that** the orientable extension (10) comprises a first bracket (14) and a second bracket (15) that are rounded in opposite directions to define the first pivot (11), wherein the first bracket (14) engages in a recess (16) formed by a bracket (17) carried by the support (9) while the second bracket (15) extends around the outer side of the bracket (17) carried by the support, and **in that** the pivoting extension (10) comprises a third bracket (19) to define the second pivot (13), and that is rounded in a direction opposite to the second bracket (15) and interacts with a bracket (21) carried by the lower part of the support (9) and is rounded in a direction opposite to this third bracket, wherein the first pivot (11) and the second pivot (13) are arranged so that, on the one hand, in the absence of a force exerted by the upper slat on the extension (10), the effect of the weight of the blind exerted on the lower part of the support (9) causes the first pivot (11) and the second pivot (13) to take up a substantially superimposed position so that the extension (10) occupies its partially open position, and that, on the other hand, the application of a thrust force by the upper slat on the extension (10) causes a lateral offset between the first pivot and the second pivot so that the extension occupies its closed position.

2. Roller shutter according to claim 1, **characterized in that** the blind (3) comprises fixed slats (2f) and at least a first series of consecutive orientable slats (2o).

3. Roller shutter according to one of the claims 1 to 2, **characterized in that** the support (9) of each orientable slat comprises a lower profile (23) from which rise at least two lateral arms (24) defining at their upper parts, the first hinged pivot (11) for the pivoting extension (10) positioned between its two arms, wherein the pivoting extension (10) interacts with the lower profile (23) of the upper slat via the second pivot (13).

4. Roller shutter according to claim 3, **characterized in that** the lower profile (23) has a groove (25) for mounting a rib (26) carried by the lateral arms (24), wherein each lateral arm (24) is attached to each end of the lower profile (23) by a fastening and guiding element (28) mounted in the vertical rails.

5. Roller shutter according to claim 4, **characterized in that** the lower profile (23) has a groove (25) for mounting a rib carried by an intermediate arm (34) mounted between the two side arms.

6. Roller shutter according to one of the claims 3 to 5, **characterized in that** the pivoting extension (10) is provided laterally with end caps (32) that are equipped with an extension (33) for mounting on the lateral arms.

7. Roller shutter according to one of the preceding claims **characterized in that** the drive drum (5) is controlled in rotation by a command to ensure the curtain (3) slides downwards in order to bring it to the lower stop (B) and then to continue sliding downwards successively from the lower slat until the pivoting extensions (10) of the slats occupy their closed position.

8. Roller shutter according to one of the preceding claims, **characterized in that** the drive drum (5) is controlled in rotation by a command to ensure the sliding upwards of the curtain (3) through a limited stroke in order to cause the pivoting extensions (10) of the slats to occupy their open position successively from the upper pivoting slat and for a given number of pivoting slats.
